# EUROPÄISCHE PATENTSCHRIFT

(11) **EP 0 057 830 B1**
(45) Veröffentlichungstag und Bekanntmachung des Hinweises auf die Patenterteilung: **03.07.1985**
(21) Anmeldenummer: 82100362.1
(22) Anmeldetag: 20.01.1982
(51) Int. Cl.: D06B 11/00, D06B 19/00

(54) **Verfahren und Vorrichtung zum Bemustern von insbesondere textilen Warenbahnen**
Method and apparatus for patterning sheet-like textile materials
Procédé et appareil pour former des motifs sur une matière textile en bande

(30) Priorität: 05.02.1981 DE 3103894
(43) Veröffentlichungstag der Anmeldung: 18.08.1982
(73) Patentinhaber: Eduard Küsters Maschinenfabrik, D-47805 Krefeld (DE)
(72) Erfinder:
(74) Vertreter: Patentanwälte Dipl.-Ing. Walter Kuborn Dipl.-Phys. Dr. Peter Palgen

## Beschreibung

Die Erfindung bezieht sich auf ein Verfahren gemäss dem Oberbegriff des Anspruchs 1 sowie eine entsprechende Vorrichtung.

Ein Verfahren und eine Vorrichtung dieser Art zum Färben von textilen Warenbahnen sind aus der US-PS 3969780 bekannt. Hierbei wird der Schaum über die Breite der Bahn gleichmässig aufgetragen, dringt in die Warenbahn ein, und es wird das in ihm enthaltene Färbemittel in der üblichen Weise fixiert. Die Dosierung erfolgt dadurch, dass die aufgetragene Schaumschicht auf eine quer zur Bahn konstante Höhe abgerakelt wird. Diese Höhe kann recht genau eingestellt werden, so dass die Dosierung des pro Flächeneinheit der Warenbahn aufgetragenen Farbstoffs recht genau ist. Da aber der Auftrag über die Breite der Warenbahn gleichmässig erfolgt, ist nur eine Unifärbung möglich.

Eine gewisse Bemusterung mit Schaum lässt sich nach der DE-AS 2214377 durch mustergemässen Auftrag von Färbschäumen unterschiedlicher Beständigkeit erzielen. Es handelt sich jedoch lediglich um einen grundsätzlichen Gedanken ohne Angabe einer praktischen Ausführungsform.

Der Erfindung liegt die Aufgabe zugrunde, ein Verfahren und eine Vorrichtung konkret anzugeben, mittels welcher eine Bemusterung einer Warenbahn mit Schaum ausgeführt werden kann.

Die verfahrensmässige Lösung dieser Aufgabe ist in Anspruch 1 wiedergegeben.

Durch das gassenweise Nebeneinanderlegen von Schäumen stellt sich eine streifenförmige Musterung ein, die verschiedenfarbig sein kann, wenn in die einzelnen Gassen verschiedenfarbige Schäume eingebracht werden, die aber auch nur eine Musterung innerhalb eines bestimmten Farbtons etwa im Sinne verschiedener Farbtontiefen aufweisen kann. Durch die Veränderung der Gassenbreite kann die Streifenbreite von Null bis zu einem Maximalwert schwanken, wodurch sich das Erscheinungsbild des Musters recht weit von einem einfachen Streifenmuster entfernt.

Aus der CH-PS 423 684 ist an sich ein Apparat zur Erzeugung von farbigen Längsstreifen auf Materialbahnen bekannt, bei dem ein Wagen entlang der feststehenden Materialbahn geführt wird, der einen unten offenen, auf der Materialbahn aufsitzenden Farbbehälter trägt, der durch Zwischenwände in quer zur Materialbahn aufeinanderfolgende Abteile unterteilt ist. Die Abteile werden mit unterschiedlichen Färbelösungen gefüllt. Der Apparat vermag indessen auf der Materialbahn nur Streifen gleichbleibender Breite zu erzeugen und ist auch nur für flüssige Färbelösungen vorgesehen.

Eine wichtige Variation des erfindungsgemässen Verfahrens ergibt die Massnahme nach Anspruch 2, wobei die Bedeutung darin liegt, dass die Musterung bei dieser Variante auch in Längsrichtung der Streifen erfolgt, so dass diese nicht mehr in Längsrichtung eine gleichmässige Farbe oder Farbtontiefe oder Struktur aufweisen. Dies kann im Extremfall so weit gehen, dass die Längsstreifen unterbrochen werden und die Streifenmusterung des erfindungsgemässen Verfahrens in eine Musterung aus über die Fläche der Warenbahn verteilten, im wesentlichen rechteckigen Feldern übergeht, die bei hinreichender Feinheit der Unterteilung, d.h. hinreichend schmalen Gassen und hinreichend hoher Frequenz der Schaumhöhenänderung oder Schaumstrukturänderung, bis zu einer regelrechten Bebilderung der Warenoberfläche gehen kann.

Vorrichtungsmässig ist die Lösung der Aufgabe in Anspruch 3 wiedergegeben.

Die Trennstege sind zwar nicht notwendig, aber doch vorzugsweise als Bleche oder dünne Kunststoffplatten ausgebildet, die in Querrichtung zur Bahn nur eine geringe Erstreckung besitzen, so dass die zu beiden Seiten eines Trennsteges benachbarten Schaumschichten unmittelbar nach dem Passieren des Endes der Trennstege miteinander in Berührung und Wechselwirkung kommen. Durch diese Wechselwirkung ergeben sich neuerliche Varianten des Musterbildes.

Aus der US-PS 596905 ist eine Maschine zur Bemusterung von Tapeten bekannt, bei welcher in einem sich quer über die Breite der Bahn oberhalb derselben erstreckenden Farbtrog eine Walze mit ihrem unteren Teil eintauchend umläuft, gegen die auf der beim Umlauf fallenden Seite eine Rakel anliegt. Die Rakel streift die von der Walze an der Oberfläche mitgenommene Flüssigkeitsschicht ab, die dann über die schräg auf die Warenbahn hinabgeneigte Rakel hinterströmt und vom unteren Rand der Rakel in einem Schleier auf die Warenbahn hinabfällt. In dem Trog sind durch parallel zur Vorlaufrichtung der Warenbahn sich erstreckende Stege Gassen abgeteilt, die sich bis zu der Walze erstrecken. Die Stege greifen in Nuten der Walze ein. Jeder Gasse ist eine Zuführeinrichtung zugeordnet, durch die verschiedene Färbeflüssigkeiten in die einzelnen Gassen geleitet werden können. Diese werden zwar separat auf die Rakel übertragen, vermischen sich aber darauf und in ihrem weiteren Weg auf die Warenbahn in bestimmter Weise miteinander.

Diese Vorrichtung ist für die Übertragung von Schaum nicht geeignet, weil es an der mitnehmenden Unterlage fehlt. Die Erzeugung von definierten Schaumschichten in den einzelnen Gassen ist bei der bekannten Anordnung nicht möglich.

Das Merkmal nach Anspruch 4, welches in der in Anspruch 5 im einzelnen angegebenen Weise realisiert werden kann, erlaubt die Bemusterung der Warenbahn durch Änderung der Breite der einzelnen Gassen für den Schaum. Die Gesamtanzahl der Gassen und die von allen Gassen zusammen eingenommene Breite, die der Warenbahnbreite entspricht, ändern sich dabei natürlich nicht.

Die die Menge des Schaums pro Flächeneinheit der Warenbahn und damit die Farbtontiefe bei einer färbemässigen Bemusterung bestimmende Schaumhöhe wird nach Anspruch 6 eingestellt.

Die Rakeln müssen natürlich die gesamte Breite einer einzelnen Gasse erfassen können. Wenn sich die Gassenbreite ändert, muss auch die Arbeitsbreite der Rakel entsprechend angepasst werden können.

Dies kann in einer ersten Ausführungsform gemäss Anspruch 7 verwirklicht werden.

Die Rakeln können dabei aus einem biegsamen Blech- oder Kunststoffstreifen bestehen, der elastisch gebogen ist und mit seinen Enden an den Trennstegen anliegt. Seine Länge und seine Elastizität werden so bestimmt, dass diese Anlage über den gesamten Bereich der in Betracht kommenden Gassenbreiten aufrechterhalten bleibt.

Eine andere Möglichkeit der Ausbildung an die Gassenbreite anpassungsfähiger Rakel ist in Anspruch 8 wiedergegeben.

Wenn die Gasse hierbei schmäler eingestellt wird, wird die Rakel etwas mehr aus der Querrichtung heraus verdreht.

Anspruch 9 gestattet die mustermässige Bestimmung der pro Flächeneinheit aufgetragenen Menge des Bemusterungsmittels.

Weitere Variierungen der erzielbaren Muster sind durch die in Anspruch 10 angegebenen Merkmale möglich.

Es kann auf diese Weise auf die in den einzelnen Gassen abgelegte und schon vergleichmässigte, d.h. einen einheitlich bemusterten Untergrund ergebende Schaumschicht, weiteres Bemusterungsmittel aufgebracht werden, welches mit dem ersten Schaum in Wechselwirkung tritt und das Musterbild der einzelnen Gassen variiert.

Grundsätzlich ist es möglich, die die Gassen bildenden Trennstege unmittelbar über der Warenbahn selbst anzuordnen, so dass die Warenbahn selbst die Unterlage bildet. Hierbei können jedoch Probleme auftreten, weil das Bemusterungsmittel, zum Beispiel der Färbeflüssigkeitsschaum, mit der Warenbahn schon während der Bildung der bemusternden Schaumschicht in Verbindung steht und dadurch unerwünschte und zufällige Ungleichmässigkeiten entstehen können.

Bevorzugt ist daher die Ausführungsform nach Anspruch 11, bei der die Unterlage ein separates Element ist, welches erst nach Bildung der endgültigen bemusterten Schaumschicht mit der Warenbahn zusammengebracht wird. Was auf die einzelne Stelle der Warenbahn kommt, ist dadurch genau definiert, und es kann nicht die Warenbahn wie bei der unmittelbaren Aufbringung des Schaums auf dieselbe je nach ihrer lokal unterschiedlichen Struktur und Aufnahmefähigkeit unterschiedliche Mengen an Bemusterungsmittel aufnehmen. Das endlose Band wirkt für den Schaum gewissermassen wie das Offset-Tuch beim Offset-Druckverfahren.

Die Ausführung im einzelnen kann gemäss Anspruch 12 getroffen werden, wobei sich für das Band eine Ausführung nach Anspruch 13 empfiehlt, welche eine besonders wirksame «Einmassierung» des Schaums in die Warenbahn erlaubt.

Falls die durch die Spannung des Bandes mögliche Anlagekraft gegen die Warenbahn nicht ausreicht, kann diese Anlagekraft durch die Massnahme nach Anspruch 14 unterstützt werden.

Die Warenbahn ist mit dem endlosen Band bei einer bestimmten Vorlaufgeschwindigkeit eine bestimmte Zeit in Kontakt. Während dieser Zeit muss die Übertragung des Schaums bzw. des im Schaum enthaltenen Bemusterungsmittels auf bzw. in die Warenbahn erfolgen. Dieser Vorgang ist ein Transportvorgang und dementsprechend zeitabhängig. Je nach der gewünschten Arbeitsgeschwindigkeit sowie der Struktur der Warenbahn und der aufgetragenen Schäume kann es wünschenswert sein, die Kontaktzeit anzupassen.

Um dies bewerkstelligen zu können, empfiehlt sich eine Ausbildung nach Anspruch 15. Die Verlagerung der Umlenkwalze erfolgt am einfachsten, indem diese in bekannter Weise an Schwenkhebeln schwenkbar gelagert ist.

Die Erfindung hat sich bei dem Bemühen ergeben, die Färbetechnologie von textilen Warenbahnen, insbesondere Teppichen, weiterzuentwickeln. Sie ist jedoch hierauf nicht beschränkt. Gerade die Auftragsform des Bemusterungsmittels als Schaum ermöglicht die gleichmässige Auftragung besonders geringer Mengen eines Bemusterungsmittel pro Flächeneinheit, was das Verfahren zur Bemusterung von Waren wie dünnen Textilien, Vliesen, Papier geeignet macht. Das Verfahren ist aber auch nicht auf die Bemusterung von saugfähigen Substraten beschränkt, sondern ist im Prinzip auch für Bahnen mit geschlossenen Oberflächen geeignet.

Als Bemusterung kommt in erster Linie eine Färbung in Betracht. Es sind aber auch Bemusterungen möglich, die erst indirekt sich in einer Färbung bemerkbar machen, d.h. Reservierungen, die erst sichtbar werden, wenn anschliessend eine Unifärbung stattfindet. Statt einer farbigen Bemusterung kann auch eine strukturelle Bemusterung stattfinden, beispielsweise eine Bemusterung, die sich in der Oberflächenausbildung des Substrates erkennen lässt, oder eine Bemusterung, die zonenweise beispielsweise den Griff eines Textilgutes verändert.

Bei dem Verfahren nach der DE-AS 2214377 wird das den Schaumzerfall fördernde Mittel entweder dem Schaum sogleich beigegeben oder aber nachträglich auf den Schaum aufgesprüht oder in anderer Weise flächig auf den Schaum aufgebracht. In beiden Fällen kommt die sich aus dem Schaum ergebende, das Bemusterungsmittel enthaltende relativ geringe Flüssigkeitsmenge zuerst mit den aussen, d.h. auf der Schaumauftragsseite, liegenden Fasern, in Berührung, und diese erhalten dadurch zwangsläufig eine höhere Chemikalienkonzentration als die tiefer liegenden Fasern, an die die Flüssigkeit erst herangelangt, nachdem sie einen Teil ihrer Chemikalien an die aussen liegenden Fasern schon abgegeben hat. Auf diese Weise ergibt sich bei dem Auftrag eines Bemusterungsmittels in Schaumform zwar eine über die Fläche der Warenbahn gleichmässige Verteilung, jedoch nicht in die Tiefe der Warenbahn. Das kann in bestimmten Fällen von Nachteil sein. Auch ein nachfolgendes Einarbeiten des Schaums bzw. der daraus gebildeten Flüssigkeit durch Saugen, Blasen oder Quetschen kann dann bei der angebotenen geringen Flüssigkeitsmenge keine Korrektur mehr bringen, wie Versuche gezeigt haben.

In solchen Fällen kann es von Vorteil sein, wenn gemäss Anspruch 16 das den Schaumzerfall fördernde Mittel auf die dem Schaumauftrag abgewandte Seite der Warenbahn aufgebracht wird.

Dadurch wird nicht die gesamte Flüssigkeitsmenge des Schaums auf einmal freigegeben, sondern lediglich nach und nach durch den Kontakt der Schaumfront mit dem Mittel im Innern der Warenbahn oder auf deren Oberfläche. Auf diese Weise wird die Intensität der Einwirkung des Bemusterungsmittels über die Tiefe der Warenbahn vergleichmässigt. Dieser Gedanke kann ganz allgemein beim Bemustern von Warenbahnen mit Schaum verwirklicht werden, also auch unabhängig von dem vorstehend beschriebenen speziellen Verfahren und der zugehörigen Vorrichtung.

Ist jedoch die das bevorzugte Ausführungsbeispiel bildende Vorrichtung nach den Ansprüchen 12 bis 15 gegeben, so kann das Verfahren in der in Anspruch 17 wiedergegebenen Weise verwirklichtwerden.

In der Zeichnung ist ein Ausführungsbeispiel der Erfindung schematisch dargestellt.
Fig. 1 zeigt eine Seitenansicht einer erfindungsgemässen Vorrichtung;
Fig. 2 zeigt eine Ansicht gemäss Fig. 1 von oben, wobei die Warenbahn im linken Teil weggeschnitten ist.

Die Warenbahn 1, die in dem Ausführungsbeispiel aus einer Teppichbahn besteht, ist mit der Polseite nach unten über Umlenkrollen 2 und 3 geführt, zwischen denen sie eine hängende Schleife bildet, in deren Grund sie über eine Umlenkwalze 4 geführt ist, die mit der Warenbahn 1 im angedeuteten Sinn umläuft.

Unterhalb der Warenbahn 1 ist ein über Umlenkrollen 5, 6, 7, 8 endlos umlaufendes Band aus einem relativ dicken und weichen Material mit geschlossener Oberfläche, beispielsweise Schaumgummi, angeordnet, welches in dem Bereich, in welchem die Warenbahn 1 die Umlenkwalze 4 umrundet, von unten gegen die Warenbahn anliegt und mit dieser in dem angedeuteten Sinn umläuft. Der Umschlingungsbereich 9, in welchem die Anlage des Bandes 10 an der Warenbahn 1 bzw. der Umlenkwalze 4 stattfindet, ist durch die Lage der Umlenkrollen 6 und 7 bestimmt, die mit zur Achse der Umlenkwalze 4 parallelen Achsen in einem der Dicke des Bandes 10 und der Warenbahn entsprechenden Abstand vom Umfang der Umlenkwalze 4 angeordnet sind. Die Umlenkrolle 7 ist in dem durch die Pfeile 11 angedeuteten Sinn um die Achse der Umlenkwalze 4 verschwenkbar, so dass die Ausdehnung des Umschlingungsbereichs 9 bedarfsweise eingestellt werden kann.

Innerhalb des Umschlingungsbereichs 9 sind ferner Andruckrollen 12 vorgesehen, mittels denen der Anlagedruck des Bandes 10 an der Warenbahn 1 bzw. der Umlenkwalze 4 erhöht werden kann.

In dem der Umlenkwalze 4 in Bewegungsrichtung vorgelagerten, im wesentlichen horizontalen Teil 10' des Bandes 10 sind oberhalb desselben im wesentlichen in Längsrichtung des Bandes 10 verlaufende Trennstege 13 vorgesehen, die an ihren der Bewegungsrichtung entgegen gelegenen Enden bei 14 in der aus Fig. 2 ersichtlichen Weise schwenkbar gelagert sind. Die Trennstege 13 haben die Form von schmalen ebenen Platten oder Streifen und sind unmittelbar oberhalb des Bandes 10 angeordnet. Nahe den äusseren Längsrändern der Warenbahn 1 sind entsprechende feststehende Stege 15 vorgesehen, die den Auftragsbereich seitlich begrenzen. Zwischen den Trennstegen 13 sind einzelne Gassen 16 (Fig. 2) gebildet, deren Breite insgesamt die Breite des Auftragsbereiches zwischen den seitlichen Stegen 15 ist.

Jeder einzelnen Gasse 16 ist eine Zuführeinrichtung mit einem Zuführrohr 32 für Schaum zugeordnet, deren Austrittsöffnung 17 im Innern der einzelnen Gasse 16 mündet. Durch nichtdargestellte Einrichtungen zur Erzeugung von Schaum können über die verschiedenen Schaumzuführrohre 32 in die einzelnen Gassen 16 verschiedene Schäume 18 eingebracht werden. Die Schäume 18 sind aus einer Farbstoffe enthaltenden und mit oberflächenaktiven Substanzen versehenen Flüssigkeit hergestellt.

Die Schäume 18 werden von dem umlaufenden Band 10 gemäss der Zeichnung von links nach rechts mitgenommen. In der ersten Zone 18' ist die Schaumoberfläche unregelmässig, wie in Fig. 1 erkennbar. Bei Übertragung einer solchen Schaumschicht auf die Warenbahn 1 würde sich eine ungleichmässige Färbung ergeben.

Um dies zu verhindern, sind jeder einzelnen Gasse 16 Rakeln 20 zugeordnet, die die Oberfläche des in der einzelnen Gasse befindlichen Schaums auf eine gleichmässige Höhe abrakeln. Hinter den Rakeln 20 finden sich in den einzelnen Gassen also Schaumschichten 18" gleichmässiger Höhe.

Die Trennstege 13 sind, wie bereits erwähnt, schwenkbar gelagert und können durch an den Zapfen 19 angreifende, in Querrichtung der Bahn bewegliche Stellvorrichtungen verschwenkt werden. Dadurch kann die Breite der Gassen in Höhe des hinteren Endes 13' der Trennstege 13 in der aus Fig. 2 ersichtlichen Weise verändert werden. Dadurch wiederum wird die Breite der auf dem Band 10 wegtransportierten Schaumstreifen 21 (Fig. 2) bestimmt.

Mit dem die Schaumstreifen 21 transportierenden Band 10 kommt die Warenbahn 1 mit ihrer Polseite in Höhe der Umlenkrolle 6 in Berührung. Dabei geht der Schaum bzw. die ihn bildende Flüssigkeit auf die Warenbahn 1 über. Hierfür steht die Zeit zur Verfügung, die die Warenbahn 1 benötigt, um den Umschlingungsbereich 9 zurückzulegen. Das auf dem Band 10 gebildete Schaumstreifenmuster wird auf die Warenbahn 1 übertragen und bildet sich in der in Fig. 2 rechts angedeuteten Weise auf der Warenbahn ab.

Die Rakeln 20 überspannen jeweils die gesamte Breite einer Gasse 16. Da sich diese Breite verändert, müssen sich Rakeln in ihrer Arbeitsbreite ebenfalls anpassen können. Dies geschieht bei den gemäss Fig. drei oberen Rakeln dadurch, dass diese aus einem elastisch biegsamen Streifen aus Blech oder Kunststoff bestehen, dessen Biegeradius sich entsprechend der jeweiligen Breite der Gasse 16 in der angedeuteten Weise verändert. Es ist aber auch möglich, die Rakel ungebogen zu lassen und in der bei den drei unteren Rakeln 20 gemäss Fig. 2 angedeuteten Weise die Rakel mehr oder weniger schräg in den Gassen 16 einzustellen.

Die Höhe, bis zu der die Rakeln 20 die Schaumstreifen 18" abrakeln, kann gesteuert verändert werden, indem die Zapfen 22 im Sinne des Pfeiles 23 (Fig. 1) auf und nieder bewegt werden. Die Bewegung erfolgt zwischen einer Maximalhöhe und der Höhe Null, bei der also kein Schaum mehr nach rechts hindurchgelassen wird. Wenn die Durchlasshöhe der Rakel 20 während des Durchlaufs der Warenbahn 1 verändert wird, ergibt sich innerhalb der den Gassen 16 entsprechenden Musterstreifen auf der Warenbahn 1 eine Musterung in Längsrichtung in Gestalt verschiedener Farbtontiefen, wie es in Fig. 2 durch unterschiedlich dichte Schraffuren zum Beispiel bei 24 angedeutet ist.

Die Bemusterung kann zusätzlich durch hinter den Rakeln 20 angeordnete Zuführeinrichtungen 25 für weiteres Bemusterungsmittel in Form eines Schaums, einer Flüssigkeit, eines Pulvers oder dergleichen variiert werden.

Zur Vermeidung von Störungen des Musterbildes auf der Warenbahn 1 durch von dem Band 10 nach dem Durchlaufen des Umschlingungsbereichs 9 mitgeschlepptes Bemusterungsmittel wird das Band 10 an einer nachgeschalteten Stelle durch eine Bürstwalze 26 und eine Rakel 27 gereinigt, die etwa noch anhaftendes Bemusterungsmittel in einen Trog 28 abgibt. In ähnlicher Weise wird die Umlenkwalze 4, auf die durch die Warenbahn 1 durchgeschlagenes Bemusterungsmittel gelangen könnte, durch eine Bürstwalze 29 sowie eine Rakel 30 gereinigt, die in einen Sammeltrog 31 arbeitet.

Wenn die Warenbahn 1 eine Polgewebebahn ist und mit der Polseite dem Schaum zugewandt um die Umlenkwalze 4 geführt wird, kann statt der in Fig. 1 ausgezogen dargestellten Warenbahnführung die gestrichelt dargestellte und mit 1 bezeichnete Warenbahnführung gewählt werden, bei der die Warenbahn mit der Rückseite über die Umlenkrolle 3 geleitet wird. Hierbei kann der Schaum ungestört in den Pol eindringen. Auch kann es sich in einem solchen Fall empfehlen, die Warenbahn 1 nach dem Schaumauftrag eine längere Strecke zurücklegen zu lassen, bevor sie in den Dämpfer einfährt, damit der Schaum genügend Gelegenheit hat, gründlich in den Pol einzudringen.

In Fig. 1 ist zusätzlich gestrichelt ein Auftragswerk 33 angedeutet, mit welchem über die Breite der Warenbahn 1 auf die Oberfläche der Umlenkwalze 4 ein den Schaumzerfall förderndes Mittel aufgetragen werden kann. Beim Umlauf der Umlenkwalze 4 im angegebenen Sinn wird die Oberflächenschicht dieses Mittel auf die dem Schaumauftrag abgewandte Rückseite der Warenbahn 1 aufgetragen, dringt in diese ein und bewirkt den Schaumzerfall vom Innern der Warenbahn 1 her. Es versteht sich, dass dieses Verfahren eine entsprechend durchlässige Warenbahn 1 voraussetzt.

## Patentansprüche

1. Verfahren zum Bemustern von insbesondere textilen Warenbahnen durch einen mustermässigen Auftrag von Bemusterungsmittel enthaltenden verschiedenen Schäumen auf die Warenbahn, anschliessendes Einwirkenlassen der Bemusterungsmittel auf die Warenbahn und gegebenenfalls Fixieren der erzielten Bemusterung, dadurch gekennzeichnet, dass die Schäume über die Breite der Warenbahn gassenweise nebeneinander jeweils in definierter Schichthöhe auf einer einen Zwischenträger bildenden Unterlage bereitgestellt und auf die vorbeilaufende Warenbahn übertragen werden, wobei die Breite der einzelnen Gassen mustermässig verändert wird.

2. Verfahren nach Anspruch 1, dadurch gekennzeichnet, dass die Schaumhöhe in den einzelnen Gassen musstermässig zwischen Null und einer Maximalhöhe verändert wird.

3. Vorrichtung zur Durchführung des Verfahrens nach Anspruch 1 oder 2, mit einer Einrichtung zur Herstellung und Zuführung verschiedener Schäume und zum Auftragen derselben auf die Warenbahn, dadurch gekennzeichnet, dass die Einrichtung zum Auftragen der Schäume (18) auf die Warenbahn (1) unmittelbar oberhalb einer vorlaufenden Unterlage angeordnete, im wesentlichen in Vorlaufrichtung der Unterlage sich erstreckende Trennstege (13) zur Bildung nebeneinanderliegenden Gassen (16) umfasst, die Zuführeinrichtung in die Gassen (16) mündende Abgabeöffnungen (17) für die verschiedenen Schäume (18) aufweist und für jede Gasse (16) eine Einrichtung zur Bestimmung der Höhe der in der betreffenden Gasse (16) vorliegenden Schaumschicht (18") vorgesehen ist.

4. Vorrichtung nach Anspruch 3, dadurch gekennzeichnet, dass zur Änderung der Breite der einzelnen Gassen (16) die Trennstege (13) in ihrem gegenseitigen Abstand an dem in Vorlaufrichtung gelegenen Ende (13_{'}) verstellbar sind.

5. Vorrichtung nach Anspruch 4, dadurch gekennzeichnet, dass die Trennstege (13) an dem entgegen der Vorlaufrichtung gelegenen Ende (14) um senkrecht zur Warenbahn gelegene Achsen gesteuert schwenkbar gelagert sind.

6. Vorrichtung nach einem der Ansprüche 3 bis 5, dadurch gekennzeichnet, dass die Einrich₋ tung zur Bestimmung der Höhe der Schaumschicht (18") eine an die jeweilige Breite der Gasse (16) anpassbare, bis an die beiden begrenzenden Trennstege (13) reichende Rakel (20) umfasst.

7. Vorrichtung nach Anspruch 6, dadurch gekennzeichnet, dass die Rakeln (20) in einer parallel zur Unterlage gelegenen Ebene biegsam sind.

8. Vorrichtung nach Anspruch 6, dadurch gekennzeichnet, dass die Rakeln (20) im wesentlichen eben, um eine senkrecht zur Unterlage stehende Achse (22) schwenkbar und in der jeweiligen Gasse (16) schräg angeordnet sind.

9. Vorrichtung nach einem der Ansprüche 6 bis 8, dadurch gekennzeichnet, dass die Rakeln (20) bezüglich ihres Abstandes über der Unterlage gesteuert einstellbar sind.

10. Vorrichtung nach einem der Ansprüche 6 bis 9, dadurch gekennzeichnet, dass an einer den Rakeln (20) nachgeschalteten Stelle in den einzelnen Gassen (16) zusätzlich Zuführeinrichtungen (25) für auf die in den einzelnen Gassen (16) befindlichen Schaumschichten zusätzlich aufzubringende schaumförmige, flüssige oder feinteilige feste Bemusterungsmittel vorgesehen sind.

11. Vorrichtung nach einem der Ansprüche 6 bis 10, dadurch gekennzeichnet, dass die Unterlage ein endlos umlaufendes Band (10) ist, mit welchem die Warenbahn (1) in der gleichen Ebene umlaufend an einer den Rakeln (20) in Vorlaufrichtung nachgeschalteten Stelle auf der ganzen Breite zusammenbringbar ist.

12. Vorrichtung nach Anspruch 11, dadurch gekennzeichnet, dass die Warenbahn (1) über eine Umlenkwalze (4) und das endlose Band (10) mit der den Schaum (18) tragenden Seite von aussen gegen die Warenbahn (1) geführt sind und das Band (10) mit der Warenbahn (1) zusammen die Umlenkwalze (4) in einem Umschlingungsbereich (9) umschlingt.

13. Vorrichtung nach Anspruch 11 oder 12, dadurch gekennzeichnet, dass das endlose Band (10) aus einem weichen dickwandigen Material mit geschlossener Oberfläche besteht.

14. Vorrichtung nach einem der Ansprüche 11 bis 13, dadurch gekennzeichnet, dass das endlose Band (10) durch in seinem Innern von aussen anliegende Andrückrollen (12) gegen die Umlenkwalze (4) gedrückt ist.

15. Vorrichtung nach einem der Ansprüche 12 bis 14, dadurch gekennzeichnet, dass mindestens eine (7) der Umlenkrollen des endlosen Bandes (10) parallel zu sich selbst verlagerbar ist, um die Länge des Umschlingungsbereichs (9) zu verändern.

16. Verfahren nach Anspruch 1 oder 2, zum Bemustern von feuchtigkeitsdurchlässigen Warenbahnen, bei welchem nach dem Schaumauftrag ein den Schaumzerfall förderndes Mittel auf die Warenbahn aufgebracht wird, dadurch gekennzeichnet, dass das den Schaumzerfall fördernde Mittel auf die dem Schaumauftrag abgewandte Seite der Warenbahn aufgebracht wird.

17. Vorrichtung nach einem der Ansprüche 12 bis 15 zur Durchführung des Verfahrens nach Anspruch 16, dadurch gekennzeichnet, dass eine Vorrichtung (33) zur Aufbringung des den Schaumzerfall fördernden Mittels auf den Umfang der Umlenkwalze (4) an einer bezüglich deren Umlaufrichtung vor dem Umschlingungsbereich (9) gelegenen Stelle vorgesehen ist.

## Claims

1. Method of applying patterns to goods in the form of webs, especially textile webs, by the application to the web in a patterned arrangement of various foams containing patterning material, subsequently allowing the patterning material to act on the web and if necessary fixing the resulting pattern, characterised in that the foams are prepared in adjacent channels spread over the width of the web, on a substrate forming an intermediate carrier, each in a layer having a defined depth, and transferred to the web as the web moves past, the widths of the individual channels being varied in accordance with the pattern.

2. Method according to claim 1, characterised in that the depth of foam in the individual channels is varied between zero and a maximum in accordance with the pattern.

3. Apparatus for carrying out the method of claim 1 or 2 with a device for manufacturing and supplying different foams and for applying them to the web, characterised in that the means for applying the foams (18) to the web (1) include dividing walls (13) arranged directly above a passing substrate and extending substantially in the direction of travel of the substrate for forming adjacent channels (16), the supply device has delivery nozzles (17) for the various foams (18) opening into the channels (16), and for each channel (16) there is provided a device for determining the depth of the layer (18") of foam present in the associated channel (16).

4. Apparatus according to claim 3, characterised in that, for altering the widths of the individual channel (16), the dividing walls (13) are adjustable in their mutual separation at the end (13') which is downstream as viewed in the direction of travel.

5. Apparatus according to claim 4, characterised in that the dividing walls (13) are controllably pivotally mounted at their ends (14) upstream of the direction of travel, to pivot about axes perpendicular to the web.

6. Apparatus according to one of claims 3 to 5 characterised in that the device for determining the depth of the layer (18") of foam includes a doctor (20) which can be matched to the prevailing width of the respective channel (16) and extends to meet the two adjacent dividing walls (13).

7. Apparatus according to claim 6, characterised in that the doctors (20) are flexible in a plane parallel to the substrate.

8. Apparatus according to claim 6, characterised in that the doctors (20) are substantially straight and can pivot about an axis (22) which is perpendicular to the substrate and are arranged in inclined directions in the respective channels (16).

9. Apparatus according to one of claims 6 to 8, characterised in that the doctors (20) are controlled to be adjustable with regard to their spacing above the substrate.

10. Apparatus according to one of claims 6 to 9, characterised in that at points in the individual channels (16) downstream of the doctors (20) additional feed devices (25) are provided for the application of foamed, liquid or finely divided solid patterning media, additional to the foam layers present in the individual channels (16).

11. Apparatus according to one of claims 6 to 10, characterised in that the substrate is an endless belt (10) with which the web (1) can be brought into engagement over its whole width, rotating in the same plane at a point downstream of the doctors (20) as viewed in the direction of travel.

12. Apparatus according to claim 11, characterised in that the web (1) is guided over a direction-changing drum (4) and the endless belt (10) is guided from outside to engage the web (1) with the face which carries the foam (18), and the belt (10) together with the web (1) follows round the drum (4) in a curved contacting zone.

13. Apparatus according to claim 11 or 12, characterised in that the endless belt (10) is made of a soft thick-walled material with a closed-pore surface.

14. Apparatus according to one of claims 11 to 13, characterised in that the endless belt (10) is pressed against the drum (4) by pressure rollers (12) inside it engaging it from outside.

15. Apparatus according to one of claims 12 to 14, characterised in that at least one (7) of the guide rollers for the endless belt (10) is displaceable parallel to itself in order to vary the length of the curved contacting zone (9).

16. Method according to claim 1 or 2 for applying patterns to moisture-permeable webs, in which, after the application of the foam, there is applied to the web a medium which causes collapse of the foam, characterised in that foam-collapsing medium is applied to the opposite side of the web to that on which the foam is applied.

17. Apparatus according to one of claims 12 to 15 for carrying out the method of claim 16, characterised in that means (33) are provided for applying the foam collapsing medium to the periphery of the direction-changing drum (4) at a point which is ahead of the curved contacting zone (9) in relation to the direction of rotation of the drum.

## Revendications

1. Procédé pour décorer des textiles en pièces notamment, par application conforme au modèle, sur la pièce de textile, de différentes mousses contenant des agents de décoration, en laissant agir ensuite les agents de décoration sur la pièce de textile et en fixant éventuellement'Ia décoration obtenue; caractérisé en ce que les mousses sont amenées, sur la largeur de la pièce de textile en passant par d'étroites voies situées les unes à côté des autres chaque fois avec une épaisseur de couche déterminée, sur un support formant un substrat intermédiaire, et sont transférées sur la pièce de textile, avançant le long de ce support, procédé dans lequel on fait varier selon le modèle la largeur des voies de passage distinctes.

2. Procédé selon la revendication 1, caractérisé en ce que l'on fait varier l'épaisseur de la mousse dans les voies de passage individuelles, selon le modèle, entre zéro et une hauteur maximale.

3. Dispositif pour la mise en oeuvre du procédé selon l'une des revendications 1 ou 2, pourvu d'une installation pour fabriquer et amener différentes mousses et les appliquer sur la pièce de textile, caractérisé en ce que l'installation pour l'application des mousses (18) sur la pièce de textile (1) comprend, pour la formation de voies de passage étroites (16) placées les unes à côté des autres, des traverses de séparation (13) disposées directement au-dessus d'un support qui avance et s'étendant essentiellement dans la direction d'avancement de ce support, l'installation d'amenée comportant des orifices de sortie (17), débouchant dans les voies de passage (16), pour les différentes mousses (18) pendant qu'il est prévu pour chaque voie de passage (16), un dispositif pour déterminer l'épaisseur de la couche de mousse (18") présente dans les voies de passage (16) correspondantes.

4. Dispositif selon la revendication 3, caractérisé en ce que, pour faire varier la largeur des voies de passage (16) individuelles, les traverses de séparation (13) sont réglables dans leur écartement mutuel sur le plan (13') situé dans la direction de l'avancement.

5. Dispositif selon la revendication 4, caractérisé en ce que les traverses de séparation (13), sur le plan (14) situé à l'encontre de la direction d'avancement, sont montées tournantes, en étant commandées, sur des axes situés perpendiculairement à la pièce de textile.

6. Dispositif selon l'une des revendications 3 à 5, caractérisé en ce que le dispositif pour déterminer l'épaisseur de la couche de mousse (18") comprend un râcloir (20) adaptable à la largeur respective de la voie de passage (16) et s'étendant jusqu'aux deux traverses de séparation (13) limitant cette largeur.

7. Dispositif selon la revendication 6, caractérisé en ce que les râcloirs (20) sont flexibles dans un plan situé parallèlement au support.

8. Dispositif selon la revendication 6, caractérisé en ce que les râcloirs (20), sont essentiellement plats, tournant sur un axe (22) situé perpendiculairement au support, et disposés obliquement dans la voie de passage (16) afférente.

9. Dispositif selon l'une des revendications 6 à 8, caractérisé en ce que les râcloirs (20) sont réglables, par une commande, en ce qui concerne leur distance au-dessus du support.

10. Dispositif selon l'une des revendications 6 à 9 caractérisé en ce qu'en un endroit situé à la suite du râcloir (20) dans les voies de passage (16) individuelles, sont prévus, de plus, des dispositifs d'amenée (25) d'agents de décoration sous forme de mousse, liquides ou solides finement divisés qui seront appliqués en plus sur les couches de mousse se trouvant dans les voies de passage (16) individuelles.

11. Dispositif selon l'une des revendications 6 à 10, caractérisé en ce que le support est une bande (10) sans fin tournante, avec laquelle la pièce de textile (1) avançant sur le même plan peut être amenée conjointement sur toute sa largeur en un endroit situé à la suite des râcloirs (20) dans la direction de l'avancement.

12. Dispositif selon la revendication 11, caractérisé en ce que la pièce de textile (1) passe sur un rouleau de guidage (4) et que la bande sans fin (10) est guidée, par sa face portant la mousse (18), de l'extérieur contre la nappe de textile (1) et la bande (10) conjointement avec la nappe de textile (1) entoure le rouleau de guidage (4) sur une zone (9) d'arc de contact.

13. Dispositif selon la revendication 11 ou 12, caractérisé en ce que la bande sans fin (10) est constituée en un matériau souple à épaisse paroi avec surface extérieure close.

14. Dispositif selon l'une des revendications 11 à 13, caractérisé en ce que la bande sans fin (10) est pressée contre le rouleau de guidage (4) par des galets-presseurs (12) s'appliquant, par l'extérieur, à l'intérieur de la bande sans fin.

15. Dispositif selon l'une des revendications 12 à 14, caractérisé en ce que au moins l'un (7) des galets de guidage de la bande sans fin (10) peut être déplacé parallèlement à lui-même, afin de faire varier la longueur de la zone (9) d'arc de contact.

16. Procédé selon la revendication 1 ou 2, pour la décoration de pièces de textile perméables à l'humidité, selon lequel après l'application de mousse un agent provoquant la désintégration de la mousse est appliqué sur la pièce de textile, caractérisé en ce que l'agent provoquant la désintégration de la mousse est appliqué sur la face de la nappe de textile située à l'opposé de l'application de mousse.

17. Dispositif selon l'une quelconque des revendications 12 à 15 pour la mise en oeuvre du procédé selon la revendication 16, caractérisé en ce qu'un dispositif (33) pour appliquer l'agent de désintégration de la mousse est prévu sur le pourtour du rouleau de guidage (4) en un endroit situé, par rapport à son sens de rotation, en avant de la zone (9) de l'arc de contact.
